# EUROPÄISCHE PATENTANMELDUNG

(11) **EP 4 711 545 A1**
(43) Veröffentlichungstag der Anmeldung: **18.03.2026**
(21) Anmeldenummer: 24199726.1
(22) Anmeldetag: 11.09.2024
(51) Int. Cl.: E04B 1/76, E04B 2/18

(54) **WANDMODUL, WANDSYSTEM UND VERFAHREN ZUR ERRICHTUNG EINER GEBÄUDEWAND**

(71) Anmelder: Schwiderski, Alfons, 55122 Mainz (DE); Greif, Udo, 44263 Dortmund (DE)
(72) Erfinder: Schwiderski, Alfons, 55122 Mainz (DE); Greif, Udo, 44263 Dortmund (DE)
(74) Vertreter: Weilnau, Carsten

(57) **Zusammenfassung**

Die Erfindung betrifft ein Wandmodul (10) zur Errichtung einer Gebäudewand (5), wobei das Wandmodul (10) folgendes umfasst:
- eine Seitenwandstruktur (11), welche einen Hohlraum (15) in einer Umfangsrichtung begrenzt und welche einen oberen Seitenrand (13) und einen gegenüberliegenden unteren Seitenrand (17) aufweist,
- eine mit der Seitenwandstruktur (11) strukturell verbundene Trägerstruktur (20) mit zumindest einem längserstreckten Träger (21, 22, 23, 24), welcher ein erstes Längsende (26) und ein gegenüberliegendes zweites Längsende (27) aufweist,
- wobei eines von erstem Längsende (26) und zweitem Längsende (27) unter Bildung eines Fortsatzes (55) von einem vom oberen Seitenrand (13) oder unteren Seitenrand (17) hervorsteht,
- wobei das andere von erstem Längsende (26) und zweitem Längsende (27) unter Bildung einer Trägeraufnahme (50) um einen vorgegebenen Versatz vom anderen vom oberen Seitenrand (13) oder unteren Seitenrand (17) zurückversetzt im Hohlraum (15) angeordnet ist und
- wobei eine Längserstreckung (L) des Fortsatzes (55) um ein vorgegebenes Maß größer ist, als der vorgegebene Versatz (V).

## Beschreibung

Die Erfindung betrifft ein Wandmodul ein mehrere Wandmodule umfassendes Wandsystem sowie ein Verfahren zur Errichtung eine Gebäude Wand unter Verwendung mehrerer solcher Wandmodule.

Aus dem Stand der Technik sind verschiedene Methoden zur Errichtung von tragenden Wänden, nicht-tragenden Wänden, Trennwänden und/oder Raumteilern bekannt.

Aufgrund des zunehmenden Materialbedarfs, der strenger werdenden gesetzlichen Anforderung hinsichtlich der Umweltverträglichkeit und dem zunehmendem Fachkräftemangel steht die Bauindustrie vor folgenden Herausforderungen:
1. Bauen geht mit einem erheblichen ökologischen Fußabdruck einher: Auf den Bausektor entfallen 38% des globalen CO2-Ausstosses. In Deutschland alleine werden jährlich 4,3 Millionen Tonnen CO2 in der Bauindustrie freigesetzt.
2. Bei einem Gebäudeabbruch fallen hohe Stoffmengen an, die sich nicht oder nur mit erheblichem Aufwand recyceln lassen. Dazu zählen Boden, Sand, Natursteine, Betonstücke, Keramik, Ziegel, Fliesen, behandelte und unbehandelte Hölzer, Metallteile oder Asphalt. Hinzu kommen Installationselemente aus dem Elektrobereich sowie Isolationsmaterialien und Rohrleitungen. Selbst wenn die Baustoffe recycelt werden, sind sie größtenteils qualitativ minderwertig und können nicht in der Bauwirtschaft wiederverwertet werden.
3. Der Bedarf an Wohnungen und Infrastruktur steigt. Wohnen ist ein elementares Bedürfnis. Doch Bauen wird zunehmend kostenintensiver, so dass sich viele Menschen weltweit betrachtet keinen sicheren und nachhaltigen Wohnraum leisten können.
4. Die Produktion und der Transport von Baustoffen ist sehr energieintensiv.
5. Die Herstellung von Bauwerken erfordert den Einsatz vieler Fachkräfte, die zunehmend fehlen.

Es besteht daher ein Bedarf an nachhaltigen Bauelementen, die kostengünstig in der Fertigung, hinsichtlich des verwendeten Materials nachhaltig und gut recyclebar sowie ohne umfangreiche Fachausbildung unter Anleitung mit hohem Eigenleistungsanteil verwendet werden können.

Aus dem Stand der Technik, so z.B. aus der WO 2024/170494 A1 sind Wandelementmodule etwa aus Holz zum Herstellen von Wänden bekannt. Hierbei werden zur Bildung einer Wand mehrere identische ausgestaltete Wandelementmodule übereinandergestapelt. Eine mechanische Lastübertragung von übereinander angeordneten Wandelementen erfolgt hierbei überwiegend durch im Bereich von Stirnseiten der Wandelementmodule vorgesehene Fügeelemente.

Für einen präzisen und stabilen Wandaufbau ist die wechselseitige Anordnung der Fügeelemente und deren Maßhaltigkeit von gewisser Bedeutung.

Demgegenüber liegt der vorliegenden Erfindung die Aufgabe zugrunde, ein verbessertes Wandmodul für die Bildung einer Wand bereitzustellen, welches besonders einfach, präzise und maßhaltig herstellbar und welches ferner auch im Verbund mit gleichartigen Wandmodulen die Errichtung einer Wand ermöglicht, die mit geringen Montage- oder Fertigungstoleranzen einhergeht, und welche ferner stabil und einfach zu errichten ist.

Das Wandmodul soll ferner die Errichtung von Wänden ermöglichen, die einerseits auf Basis einzelner Wandmodule einen in sich hohlen und zugleich stabilen Verbund aufweisen, und welche gleichzeitig besonders einfach mit Füll und/oder Dämmmaterial verfüllt werden können.

Diese Aufgaben werden durch die Gegenstände der unabhängigen Patentansprüche gelöst. Vorteilhafte Ausgestaltungen sind dabei jeweils Gegenstand abhängiger Patentansprüche.

In einem ersten Aspekt ist ein Wandmodul zur Errichtung einer Gebäudewand vorgesehen. Das Wandmodul umfasst eine Seitenwandstruktur, welche einen Hohlraum in einer Umfangsrichtung begrenzt und welche einen oberen Seitenrand und einen gegenüberliegenden unteren Seitenrand aufweist. Das Wandmodul umfasst ferner eine mit der Seitenwandstruktur strukturell verbundene Trägerstruktur mit zumindest einem längserstreckten Träger, welcher ein erstes Längsende und ein gegenüberliegendes zweites Längsende aufweist. Eines von erstem Längsende und zweitem Längsende des Trägers steht unter Bildung eines Fortsatzes von einem vom oberen Seitenrand oder unteren Seitenrand der Seitenwandstruktur hervor. Das andere von erstem Längsende und zweitem Längsende des Trägers ist unter Bildung einer Trägeraufnahme um einen vorgegebenen Versatz vom anderen vom oberen Seitenrand oder unteren Seitenrand zurückversetzt im Hohlraum angeordnet.

Eine Längserstreckung des Fortsatzes ist dabei um ein vorgegebenes Maß größer als der vorgegebene Versatz. Auf diese Art und Weise kann erreicht werden, dass ein Wandmodul mit einem baugleichen Wandmodul in Längsrichtung des zumindest einen Trägers in Anlagestellung gebracht wird, sodass der Fortsatz eines Trägers etwa eines ersten Wandmoduls in der Trägeraufnahme des hierzu angrenzend angeordneten zweiten Wandmoduls zu liegen kommt. Dadurch dass der Fortsatz um ein vorgegebenes Maß größer ist als der vorgegebene Versatz, mithin die vom Versatz gebildete Tiefe der Trägeraufnahme, kann erreicht werden, dass der Träger etwa des ersten Wandmoduls am Träger des zweiten Wandmoduls zur Anlage gelangt und dabei eine lastübertragende Verbindung oder lastübertragende Abstützung zwischen den aneinander angrenzend angeordneten Wandmodulen ausschließlich oder überwiegend über die unmittelbar in Anlagestellung stehenden Träger erfolgt.

Die Seitenwandstruktur kann hierbei außerhalb des Lastpfads zwischen den Trägerstrukturen benachbart angeordneter Wandmodule liegen, sodass bei etwa nebeneinander und/oder übereinander angeordneten Wandmodulen keinerlei oder keine nennenswerten Kräfte von einer Seitenwandstruktur eines Wandmoduls in die Seitenwandstruktur eine anderen angrenzenden Wandmoduls übertragen wird.

Auf diese Art und Weise kann die Seitenwandstruktur des Wandmoduls vergleichsweise filigran und dünnwandig ausgestaltet werden, da sie keinerlei lastübertragende Funktion erfüllt oder erfüllen muss. Eine Lastübertragung kann allein und ausschließlich über die Trägerstruktur und über die wechselseitige Abstützung deren Träger über die Anlagestellung mit Trägern der aneinander angrenzenden, typischerweise übereinander angeordneten Wandmodulen erzielt werden.

Das vorgegebene Maß, um welches die Längserstreckung des Fortsatzes größer ist als der vorgegebene Versatz, mithin die vorgegebene Eindringtiefe der Trägeraufnahme, kann einige Millimeter, etwa 1 mm bis 5 mm, 1 mm bis 3 mm oder 2 mm bis 4 mm betragen. Auf diese Art und Weise können etwa beim Übereinanderstapeln mehrerer Wandmodule ein unterer Seitenrand eines oben angeordneten Wandmoduls unter Einhaltung eines vorgegebenen Spaltabstands zum hierzu angrenzenden oberen Seitenrand eines darunterliegenden Wandmoduls zu liegen kommen.

Insoweit kann zwischen den übereinanderliegenden Seitenwandstrukturen von übereinander angeordneten Wandmodulen ein definiertes Fugenbild generiert werden, welches ferner zu einem formschönen und ästhetisch ansprechenden Erscheinungsbild der Wandmodule, bzw. der von mehreren Wandmodulen gebildeten Gebäudewand beitragen kann.

Es ist nach einer Weiterbildung insbesondere vorgesehen, dass die Seitenwandstruktur in Umfangsrichtung geschlossen ausgestaltet ist und dass ein oberer Seitenrand der Seitenwandstruktur quasi eine horizontale Ebene bildet. Gleichermaßen kann der untere Rand der Seitenwandstruktur eine horizontale Ebene bilden oder in einer horizontalen Ebene liegen. Der Fortsatz des zumindest einen Trägers der Trägerstruktur kann hierbei entweder nach oben, vom oberen Seitenrand der Seitenwandstruktur hervorstehen oder er kann nach unten, vom unteren Seitenrand der Seitenwandstruktur hervorstehen.

Steht der Fortsatz etwa nach oben, vom oberen Seitenrand der Seitenwandstruktur hervor, so ist die hierzu korrespondierende oder komplementär ausgestaltete Trägeraufnahme an der Unterseite, bzw. angrenzend an den unteren Seitenrand der Seitenwandstruktur vorgesehen oder ausgebildet. Komplementär hierzu oder entsprechend hierzu kann natürlich der Fortsatz auch nach unten, vom unteren Seitenrand der Seitenwandstruktur hervorstehen. Die hierzu korrespondierende oder komplementär ausgestaltete Trägeraufnahme befindet sich dann angrenzend an den oberen Seitenrand der Seitenwandstruktur.

Nach einer weiteren Ausgestaltung ist insbesondere vorgesehen, dass die Trägerstruktur mehrere einzelne, in Umfangsrichtung der Seitenwand voneinander beabstandete Träger aufweist. Die einzelnen Träger können hierbei weitreichend identisch ausgestaltet sein. Bei sämtlichen oder bei einigen Trägern kann ein Hervorstehen des Fortsatzes von der Unterseite, mithin vom unteren Seitenrand der Seitenwandstruktur vorgesehen sein. Es ist ferner denkbar, dass einige oder sämtliche Fortsätze vom oberen Seitenrand der Seitenwandstruktur hervorstehen. Hierzu ergeben sich dementsprechend komplementäre Ausgestaltungen der Trägeraufnahmen, entweder angrenzend an den unteren Seitenrand oder angrenzend an den oberen Seitenrand.

Bei einigen Ausführungsformen des Wandmoduls kann ferner vorgesehen sein, dass ein oder mehrere Träger mit ihrem Fortsatz von dem oberen Seitenrand hervorstehen und mit einem oder mit mehreren weiteren Trägern vom unteren Seitenrand der Seitenwandstruktur hervorstehen. Bei einer derartigen Ausgestaltung ist die Trägerstruktur in gewisser Weise asymmetrisch und erzwingt ein positionsgetreues Übereinanderstapeln mehrerer Wandmodule in Bezug auf eine vorgegebene Ausrichtung und/oder Positionierung der Wandmodule untereinander. Hierbei kann beispielsweise ein Wandmodul nur in einer einzigen vorgegebenen Ausrichtung relativ zu einem unteren Wandmodule auf das unteres Wandmodul gesetzt oder mit diesem in Eingriff gebracht werden.

Nach einer weiteren Ausgestaltung weist die Seitenwandstruktur mehrere ebene Wandplatten auf, die unter Bildung des in Umfangsrichtung geschlossenen Hohlraums und unter Bildung zumindest dreier Seitenwandecken aneinander angrenzen. Die Seitenwandecken können unter Bildung beliebiger geometrischer Formen der Seitenwandstruktur ausgestaltet sein. Von Vorteil sind insgesamt vier Seitenwandecken und vier ebene Wandplatten vorgesehen, sodass das Wandmodul eine quaderförmige Gestalt annimmt. Es sind aber auch dreieckige, quadratische oder fünfeckige oder gar hexagonale Seitenwandstrukturen denkbar.

Nach einer weiteren Ausgestaltung des Wandmoduls grenzt der zumindest eine längserstreckte Träger innenseitig an eine von zwei aneinander angrenzenden ebenen Wandplatten gebildete Seitenwandecke an. Die die Seitenwandecke eingrenzenden oder sich an die Seitenwandecke anschließenden Wandplatten sind über den längserstreckten Träger miteinander verbunden. Bei einigen Ausführungsformen kann der Träger einen längserstreckten Balken oder ein längserstrecktes Trägerprofil, etwa in Form eines Vierkantprofils aufweisen.

Bei einem Vierkantprofil mit einer im Querschnitt rechteckigen oder quadratischen Querschnittsgeometrie sind die Außenseiten des entsprechenden Profils im rechten Winkel zueinander angeordnet. Insoweit können die Randabschnitte der aneinander angrenzenden Wandplatten im Bereich der Seitenwandecken an unterschiedliche aneinander angrenzende Profilseiten eines solchen Vierkantprofil angrenzen und mit diesem strukturell verbunden sein.

Mittels des längserstreckten Trägers, etwa in Form eines längserstreckten Vierkant-Trägerprofils kann somit eine wechselseitige Befestigung und Fixierung von Wandplatten erreicht werden, die in einem Stoßbereich aneinander angrenzen und dabei zugleich eine Seitenwandecke bilden. Der Träger, mithin das Trägerprofil oder der vom Träger gebildete Balken befindet sich dabei typischerweise im von der Seitenwandstruktur gebildeten Hohlraum. Er befindet sich stets in oder an einer Innenecke der Seitenwandecke, sodass die Außenseite der Seitenwandstruktur trägerfrei ausgestaltet ist und der Träger von der aneinander angrenzenden Anordnung zumindest zweier Wandplatten im Bereich der Seitenwandecke quasi von den Wandplatten verdeckt und in der finalen Einbauposition von außen nicht sichtbar ist.

Nach einer weiteren Ausgestaltung des Wandmoduls sind diejenigen ebenen Wandplatten, welche eine Seitenwandecke bilden, im Bereich der jeweiligen Seitenwandecke unter Bildung einer die Seitenwandstruktur durchsetzenden Fuge beabstandet zueinander angeordnet. Die eine Seitenwandecke bildenden oder zu einer Seitenwandecke beitragenden und etwa in Umfangsrichtung aneinander angrenzenden Wandplatten stoßen nicht direkt aneinander. Sie können auf Stoß zueinander ausgerichtet oder angeordnet sein. Hierbei wird jedoch ein vorgegebenes Spaltmaß eingehalten, etwa um die Wandplatten akustisch und/oder mechanisch voneinander zu entkoppeln.

Eine wechselseitige Anordnung und Befestigung der an die Seitenwandecke angrenzenden Wandplatten kann ja ohnehin über den innenseitig an die Wandplatten angrenzenden Träger erfolgen, sodass an der Außenecke der Seitenwandecke eine sich entlang des Trägers oder parallel zur Längsrichtung des Trägers erstreckende Fuge ausgebildet werden kann. Jene Fuge kann ein vorgegebenes Fugenmaß oder Spaltmaß aufweisen, welches derart bemessen ist, um zum Beispiel ein Profilelement, etwa ein Federprofil in die Fuge einzusetzen, um auf diese Art und Weise den Stoßbereich aneinander angrenzender Seitenwandstrukturen unterschiedlicher und aneinander angrenzender Wandmodule zu überdecken.

Nach einer weiteren Ausgestaltung weist die Seitenwandstruktur zumindest abschnittsweise in zumindest einem von oberem Seitenrand und unterem Seitenrand eine längserstreckte Nut mit einer vorgegebenen Nuttiefe auf. Auf diese Art und Weise kann am oberen Seitenrand und/oder am oder entlang dem unteren Seitenrand ein Federprofil eingeführt werden, mittels welchem eine luftdichte oder winddichte Anordnung von etwa übereinandergestapelten Wandmodulen erzielt werden kann.

Dadurch dass der Fortsatz des Trägers um ein vorgegebenes Maß größer ist als der vorgegebene Versatz der hierzu komplementär ausgestalteten Trägeraufnahme kann bei einer Stapelung mehrerer Wandmodule übereinander jeweils zwischen dem oberen Seitenrand eines unteren Wandmoduls und dem unteren Seitenrand eines oberen Wandmoduls ein vorgegebener Spalt oder ein vorgegebenes Spaltmaß erzielt werden.

Indem nun am oder im oberen Seitenrand sowie gegebenenfalls auch im oder am unteren Seitenrand eine längserstreckte Nut, etwa über die gesamte Länge der betreffenden Wandplatte ausgebildet ist, kann in jene Nut ein Federprofil eingesetzt werden, um jenen Spalt zu überbrücken.

Nach einer weiteren Ausgestaltung hierzu ist ferner vorgesehen, dass das Wandmodul mit einem Federprofil ausgestaltet ist. Das Federprofil kann als separates Bauteil zum Wandmodul bereitgestellt sein. Das Federprofil kann in die längserstreckte Nut einsetzbar sein und in Einführrichtung in die längserstreckte Nut und senkrecht zur Profilrichtung eine Einführ-Profilerstreckung aufweisen, die kleiner ist als das Zweifache der Nuttiefe. Auf diese Art und Weise kann erreicht werden, dass über die mit dem unteren Seitenrand und mit dem oberen Seitenrand aneinander angrenzenden Seitenwandstrukturen von einem ersten und einem zweiten Wandmodul, welche übereinander angeordnet sind, keine oder keine nennenswerten Kräfte zwischen den übereinander zu liegenkommenden Seitenwandstruktur von erstem und zweitem Wandmodul übertragen werden.

Indem die Nuttiefe ausreichend groß bemessen ist, kann das Federprofil niemals den Nutboden erreichen. Auf diese Art und Weise wird effektiv verhindert, dass das Federprofil kraftübertragend mit der längserstreckten Nut in Eingriff gelangt.

Nach einer weiteren Ausführungsform hierzu kann ferner vorgesehen sein, dass sowohl am und entlang des unteren Seitenrands eine längserstreckte Nut und am oder entlang dem oberen Seitenrand eine längserstreckte Nut, jeweils mit vorgegebener Nuttiefe verläuft. Die Summe der Nuttiefen ist hierbei größer als die entsprechende Erstreckung des hierfür vorgesehenen Federprofils, welches mit beiden, in Einführrichtung und senkrecht zur Profilrichtung eine Einführ-Profilerstreckung aufweist, die kleiner ist als die Summe der beiden Nuttiefen.

Auf diese Art und Weise kann gleichermaßen eine mechanische Abstützung der übereinander zu liegenkommenden Seitenwandstruktur etwa über die Nut und ihren Eingriff mit einem längserstreckten Federprofil am oberen und unteren Seitenrand effektiv verhindert werden.

Das längserstreckte Federprofil 48 in Fig. 10 übernimmt bei einer Anordnung mehrerer Wandmodule zur Errichtung einer Gebäudewand verschiedene Funktionen. Neben der Sicherstellung der Planebenheit der gestapelten Wandmodule, übernimmt das das Federprofil eine Dampfsperrfunktion auf der Innenseite des Wandmoduls und eine Winddichtigkeitsfunktion auf der Außenseite des Wandmoduls.

Nach einer weiteren Ausgestaltung des Wandmoduls weist die Seitenwandstruktur einen in Bezug auf die später zu errichtende Gebäudewand einen außenseitigen Seitenwandabschnitt und einen gegenüberliegenden innenseitigen Seitenwandabschnitt sowie an den Längsenden von außenseitigem Seitenwandabschnitt und innenseitigem Seitenwandabschnitt jeweils einen den Hohlraum begrenzenden Stirnwandabschnitt auf.

Bei dieser Ausgestaltung des Wandmoduls ist das Wandmodul typischerweise quaderförmig ausgebildet. Es ist jedoch ohne Boden und auch ohne Deckel ausgestaltet. Insoweit kann das Wandmodul ausschließlich aus einer, etwa mehrere Träger umfassenden Trägerstruktur und einer Seitenwandstruktur bestehen, wobei die Seitenwandstruktur insgesamt vier Wandplatten aufweist, die in vier Seitenwandecken unter Bildung des in Umfangsrichtung geschlossenen Hohlraums aneinander angrenzen und wobei in den jeweiligen Grenz- oder Stoßbereichen der Wandplatten jeweils ein längserstreckter, sich etwa in vertikaler oder senkrechter Richtung erstreckende Träger der Trägerstruktur vorgesehen oder implementiert ist.

Nach einer weiteren Ausgestaltung des Wandmoduls ist der außenseitige Seitenwandabschnitt aus einem diffusionsoffenen Material gefertigt. Insbesondere kann die entsprechende Wandplatte aus einem diffusionsoffenen, insbesondere wasserdampf-diffusionsoffenen Material gefertigt sein. Die Wandplatte kann beispielsweise als Holzfaserplatte, etwa als sog. DWD-Platte ausgestaltet sein. Auf diese Art und Weise kann erreicht werden, dass etwaige, in den Hohlraum eindringende Feuchtigkeit durch den außenseitigen Seitenwandabschnitt aus dem Hohlraum des Wandmoduls entweichen kann.

Nach einer weiteren Ausgestaltung des Wandmoduls ist ferner vorgesehen, dass der innenseitige Seitenwandabschnitt und/oder die Stirnwandabschnitte wassersperrend und/oder wasserdampfundurchlässig ausgestaltet sind. Hierfür sind entsprechende als Wasserdampfbremse oder Dampfsperre fungierende Platten- oder Plattenwerkstoffe, wie z.B. Grobspanplattenwerkstoffe, etwa als sog. OSB3-Plattenwerkstoffe oder Platten aus Furniersperrholz (FU-Plattenwerkstoffe) vorgesehen.

Auf diese Art und Weise kann verhindert werden, dass etwa Feuchtigkeit von innen, d.h. vom Inneren eines Gebäudes in das Innere des Wandmoduls, d.h. in den Hohlraum des Wandmoduls eindringt.

Nach einer weiteren Ausführungsform ist in der Seitenwandstruktur zumindest ein die Seitenwandstruktur durchsetzendes Griffloch ausgebildet. Es kann beispielsweise in einem Stirnwandabschnitt der Seitenwandstruktur, welcher bei einer Anordnung mehrerer Wandmodule nebeneinander, angrenzend an einen benachbarten Stirnwandabschnitt eines benachbarten Wandmoduls zu liegen kommt ausgestaltet sein, sodass bei Errichtung der Gebäudewand die zwischen den Stirnwandabschnitten verlaufenden Seitenwandabschnitte ein solches Griffloch nicht aufweisen, sondern grifflochfrei ausgestaltet sind.

Die von den entsprechenden Seitenwandabschnitten mehrerer nebeneinander und übereinander angeordneter Wandmodule gebildete Innenwand oder Außenwand der errichteten Gebäudewand kann insoweit frei von Grifflöchern sein.

Die Anordnung oder Ausbildung des die Seitenwandstruktur durchsetzenden Grifflochs in einer Stirnwandseite der Seitenwandstruktur ist bei einer Anordnung mehrerer Wandmodule nebeneinander und/oder übereinander in der entsprechenden Endmontage-Konfiguration nicht mehr sichtbar.

Das Griffloch ist typischerweise derart bemessen, dass ein Endanwender oder Monteur beispielsweise mit einem Finger, etwa mit einem Zeigefinger oder Mittelfinger durch oder in das Loch hinein greifen kann, sodass das Wandmodul besonders einfach in der Handhabung ist.

Das Griffloch ist typischerweise nahe dem oberen Seitenrand der Seitenwandstruktur angeordnet oder ausgebildet. Es kann zumindest näher an dem oberen Seitenrand als am unteren Seitenrand angeordnet sein. Mithin kann das die Seitenwandstruktur durchsetzende Griffloch oberhalb des geometrischen Schwerpunkts des Wandmoduls liegen, sodass bei einer Handhabung des Wandmoduls mittels des Grifflochs das Wandmodul bei einem Anheben oder bei seiner Handhabung keinerlei oder nur geringe schwerkraftbedingte Taumel- oder Schwenkbewegungen vollzieht, wenn es beispielsweise am Griffloch ergriffen und angehoben wird.

Nach einem weiteren Aspekt betrifft die vorliegende Erfindung ferner ein Wandsystem zur Errichtung einer Gebäudewand. Das Wandsystem umfasst mehrere zuvor beschriebene Wandmodulen, wobei ein zweites Wandmodul auf einem erstem Wandmodul derart stapelbar ist, dass der Fortsatz der Trägerstruktur von einem von erstem oder zweitem Wandmodul in einer Trägeraufnahme des anderen von erstem oder zweitem Wandmodul zu liegen kommt.

In der Trägeraufnahme, welche in Vertikalrichtung, d.h. entlang einer vertikal ausgerichteten Fügerichtung von erstem und zweitem Wandmodul von einem Längsende des Trägers begrenzt ist, kann der Fortsatz des Trägers des jeweils anderen Wandmoduls abstützend zur Anlage gelangen, sodass vertikal wirkende Kräfte, insbesondere die Schwerkraft des auf dem ersten Wandmodul lastenden zweiten Wandmoduls ausschließlich oder überwiegend über die wechselseitige Anlage von Trägern von zweitem und erstem Wandmodul erfolgen kann.

Da das Wandsystem mehrere zuvor beschriebene Wandmodule aufweist gelten sämtliche im Hinblick auf die Wandmodulen beschriebenen Eigenschaften, Vorteile und Wirkungen auch gleichermaßen für das Wandsystem; und umgekehrt.

Das erste und das zweite Wandmodul eines Wandsystems sind im Wesentlichen identisch aufgebaut. Der Fortsatz eines Trägers, welcher entweder vom unteren Seitenrand oder vom oberen Seitenrand der Seitenwandstruktur hervorsteht ist korrespondierend zu einer komplementären Trägeraufnahme des jeweils anderen Wandmoduls, an gegenüberliegenden Seitenrändern, mithin am oberen oder unteren Seitenrand ausgebildet.

Weist das Wandmodul beispielsweise einen Träger in einer Seitenwandecke auf, welcher vom unteren Seitenrand der Seitenwandstruktur hervorsteht, so weist dasselbe Wandmodul mithin auch ein identisch ausgestaltetes weiteres Wandmodul gegenüberliegend, d.h. am oberen Seitenrand in derselben Seitenwandecke eine komplementär zum Fortsatz ausgestaltete Trägeraufnahme auf. Eine komplementäre Trägeraufnahme meint hierbei, dass der Versatz eines Längsendes eines die Trägeraufnahme begrenzenden Trägers geringer ist als die Erstreckung des Fortsatzes, welcher von einem oberen oder unteren Seitenrand der Seitenwandstruktur hervorsteht.

Dies ermöglicht es, mehrere Wandmodulen übereinander zu stapeln. Es ist hierbei insbesondere vorgesehen, die Wandmodule versatzfrei, d.h. versatzfrei im Hinblick auf einen Horizontalrichtung fluchtend übereinander zu stapeln, sodass die Seitenwandstruktur eines ersten Wandmoduls quasi fluchtend zur Seitenwandstruktur des zweiten Wandmoduls zu liegen kommt, welches oberhalb, bzw. auf dem ersten Wandmodul angeordnet oder gestapelt ist.

Nach einer weiteren Ausführungsform des Wandsystem ist in einer Stapelkonfiguration, in welcher das zweite Wandmodul auf dem ersten Wandmodul angeordnet oder gestapelt ist, der untere Seitenrand der Seitenwandstruktur des zweiten Wandmoduls unter Einhaltung eines Spalts vom oberen Seitenrand der Seitenwandstruktur des ersten Wandmoduls beabstandet. Jener Spaltabstand oder jenes Spaltmaß resultiert daraus, dass die Längserstreckung des Fortsatzes, d.h. jener Abschnitt des Fortsatzes, welcher vom oberen oder unteren Seitenrand hervorsteht, um ein vor gegebenes Maß größer ist als der vorgegebene Versatz, um welchen die Trägeraufnahme entlang der vertikalen Fügerichtung von dem gegenüberliegenden Seitenrand der Seitenwandstruktur versetzt ist.

Das vorgegebene Maß, um welche die Längserstreckung des Fortsatzes größer ist als der vorgegebene Versatz der Trägeraufnahme definiert den Spaltabstand, welcher zwischen dem oberen Seitenrand der Seitenwandstruktur des unteren, d.h. des ersten Wandmoduls und dem unteren Seitenrand der Seitenwandstruktur des oberen, d. h. des zweiten Wandmoduls gebildet ist.

Nach einer weiteren Ausgestaltung des Wandsystems ist der Fortsatz einer Trägerstruktur von erstem oder zweitem Wandmodul im Bereich der Trägeraufnahme des anderen von erstem oder zweitem Wandmodul mittels eines gesonderten Befestigungselements befestigt und/oder fixiert. Auf diese Art und Weise kann die ineinander gesteckte Konfiguration von Fortsatz und Aufnahme in einer Endmontageposition, in welcher ein zweites Wandmodul auf dem ersten Wandmodul angeordnet oder gestapelt ist, fixiert werden. Das Befestigungselement kann beispielsweise als Schraube oder als Niet oder dergleichen Fügeelement ausgestaltet sein. Es kann beispielsweise in Horizontalrichtung oder schräg hierzu durch die überlappende Anordnung der Seitenwand oder Seitenwandstruktur des ersten oder zweiten Wandmoduls und durch einen entsprechenden Fortsatz des jeweils anderen, d. h. des zweiten oder des ersten Wandmoduls hindurchgeführt werden.

Nach einer weiteren Ausgestaltung des Wandsystem sind horizontal aneinander angrenzende Seitenwandstrukturen nebeneinander angeordneter Wandmodule im Bereich unmittelbar aneinander angrenzender Stirnwandabschnitte, mittels eines die aneinander angrenzenden Stirnwandabschnitte zumindest bereichsweise durchsetzenden Befestigungselements strukturell miteinander verbindbar. Da die einzelnen Wandmodule jeweils einen Hohlraum bilden, können diese nach ihrer Montage, bei welcher die oder der Träger von einem Wandmodul in korrespondierenden Trägeraufnahmen des jeweils anderen Wandmoduls zu liegen kommen, mittels gesonderten Befestigungselementen miteinander oder zueinander fixiert werden. Die die Stirnwandabschnitte der Seitenwandstruktur durchsetzenden Befestigungselemente können beispielsweise als Schrauben oder Schraubbolzen implementiert sein.

Das Wandsystem und die einzelnen Wandmodule können beispielsweise aus Holz oder aus einem Holzwerkstoff gefertigt sein. Unter den Begriff Holzwerkstoff fallen insbesondere Vollholzwerkstoffe, Furnierwerkstoffe, Holzspanwerkstoffe, Holzfaserwerkstoffe sowie Verbundwerkstoffe, beispielsweise Holz-Kunststoff-Verbundwerkstoffe. Es können sowohl die Seitenwandstruktur als auch die Trägerstruktur aus Holzwerkstoffen gefertigt sein.

Die entsprechenden Befestigungselemente können alsdann zum Beispiel als Holzschrauben, etwa aus Metall, ausgestaltet sein und in besonders einfacher Art und Weise, nämlich durch eine Verschraubung in oder durch die aneinander angrenzenden Stirnwandabschnitte hindurchgeführt oder hierin verankert oder verschraubt werden.

Bei weiteren Ausführungsformen kann das Wandmodul oder Wandsystem auch aus einem Kunststoff oder einem Kunststoff-Komposit-Material gefertigt sein. Es können die Trägerstruktur und/oder die Seitenwandstruktur vollständig oder abschnittsweise aus einem Kunststoff oder Kunststoff-Komposit-Material gefertigt sein. Ferner ist denkbar, dass lediglich einzelne Wandplatten der Seitenwandstruktur, so etwa einzelne Seitenwandabschnitte und/oder Stirnwandabschnitte aus einem Kunststoff oder einem Kunststoff-Komposit-Material gefertigt sind.

Der Hohlraum der Wandmodule, bzw. eine Säule von Wandmodulen eines Wandsystems dient insbesondere zur Aufnahme eines oder mehrerer Füllmaterialien. Der Hohlraum kann je nach Anforderung mit unterschiedlichsten Materialien gefüllt werden. Für den Einsatz als Außenwand kann die Füllung vornehmlich besonders gute Wärmedämmeigenschaften haben. Das Dämm- und/oder Füllmaterial kann aus verschiedenen nachhaltigen Materialien bestehen, wie Stroh, Lehm, Holz- oder Zellulosefasern (als Element eingesetzt oder zu einem späteren Zeitpunkt eingeblasen) oder aus jedem anderen Material mit Wärmedämmeigenschaften.

Als Füll- und/oder Dämmmaterial kommen ferner auch Kunststoffe, etwa recycelte Kunststoffe, wie zum Beispiel zerkleinertes Polyethylen (PET) aus geschreddertem Material, wie etwa aus gebrauchten PET-Flaschen, sonstigen Plastiksorten, aber auch z.B. Altkleider infrage. Einige Regionen der Welt kämpfen mit großen Mengen von Plastikmüll, der nicht nur Meere, sondern auch Flüsse massiv verschmutzt. Bei Verwendung einer Füllung aus aufbereitetem Plastikmüll oder Altkleidern können diese Materialien einem sinnvollen Zweck zugeführt werden, quasi upgecyclet werden.

Werden Anforderungen hinsichtlich Schallschutz oder thermischer Speicherfähigkeit gestellt, wie es z.B. auch bei tragenden und nichttragenden Innenwänden i.d.R. der Fall ist, kann die Füllung auch mit "schwerem" Material wie z.B. Lehm, Schüttgut oder Bauschutt erfolgen.

Mit dem Wandsystem lassen sich unterschiedlichste Arten von Wänden herstellen. Um unterschiedlichen Anforderungen gerecht zu werden, können die Abmessungen der Wandmodule, der Seitenwandabschnitte und der Stirnwandabschnitte durchaus variieren. Die Stärke der Wandabschnitte des Wandmoduls können sich nach den konstruktiven und bauphysikalischen Erfordernissen richten.

Bei entsprechender Ausführung der Abmessungen des Wandmoduls und Stärke der verwendeten Materialien oder Platten können tragende Wände, nichttragende Wände, Trennwände, temporäre Trennwände, Außenwände, tragende Innenwände und nichttragende Innenwände mit den Wandmodulen errichtet werden.

Der quaderförmige Seitenwandstruktur kann vorzugsweise folgende Abmessungen aufweisen:
- eine Längserstreckung in Längsrichtung von einem ersten Stirnwandabschnitt bis zu der gegenüberliegenden zweite Stirnwandabschnitt von 400 mm bis 1200 mm und/oder
- eine Quererstreckung in Querrichtung von einem ersten Seitenwandabschnitt bis zu einem gegenüberliegenden zweiten Seitenwandabschnitt von 80 mm bis 500 mm und/oder
- eine Hocherstreckung in Hochrichtung von einem unteren Seitenrand bis zu einem gegenüberliegenden oberen Seitenrand von 250 mm bis 600 mm, vorzugsweise 400 mm bis 600 mm.

Bei den Wandabschnitten der Seitenwandstruktur des Wandmoduls handelt es sich vorzugsweise um Plattenmaterial. Die Wandplatten der Seitenwandstruktur weisen vorzugsweise eine Stärke von 8 mm bis 20 mm, insbesondere eine Stärke zwischen 10 mm bis 18 mm, weiter vorzugsweise eine Stärke zwischen 12 mm und 16 mm auf.

Zum Errichten einer Außenwand weisen die Wandplatten vorzugsweise die folgenden Abmessungen auf:

| | |
|---|---|
| Abmessung Seitenwandabschnitt: | 800mm (Breite) x 500mm (Höhe) x 16mm (Stärke), |
| Abmessung Stirnwandabschnitt: | 400mm (Breite) x 500mm (Höhe) x 16mm (Stärke). |

Zum Errichten einer tragenden Innenwand weisen die Wandplatten vorzugsweise die folgenden Abmessungen auf:

| | |
|---|---|
| Abmessung Seitenwandabschnitt: | 800mm (Breite) x 500mm (Höhe) x 16mm (Stärke), |
| Abmessung Stirnwandabschnitt: | 240mm (Breite) x 500mm (Höhe) x 16mm (Stärke). |

Zum Errichten einer nichttragenden Innenwand weisen die Wandplatten vorzugsweise die folgenden Abmessungen auf:

| | |
|---|---|
| Abmessung Längswand: | 800mm (Breite) x 500mm (Höhe) x 16mm (Stärke), |
| Abmessung Stirnwand: | 100mm (Breite) x 500mm (Höhe) x 16mm (Stärke). |

In einem weiteren Aspekt betrifft die vorliegende Erfindung ferner ein Verfahren zur Errichtung einer Gebäudewand, etwa einer Innenwand oder eine Außenwand. Das Verfahren umfasst die Schritte des Bereitstellens mehrerer zuvor beschriebener Wandmodule und Stapeln zumindest eines zweiten Wandmoduls auf einem ersten Wandmodul. Typischerweise umfasst das Verfahren das Stapeln weiterer Wandmodule auf dem zweiten Wandmodul, etwa das Stapeln eines dritten Wandmoduls auf dem zweiten Wandmodul sowie das Stapeln oder Anordnen eines vierten Wandmoduls auf dem dritten Wandmodul.

Ferner können weitere Module übereinander gestapelt werden und neben den bereits gestapelten Wandmodulen angeordnet werden. Ferner ist es denkbar, mehrere Wandmodulen zunächst mit ihren Stirnseiten angrenzend nebeneinander anzuordnen, sodass ihre Seitenwandabschnitte einander fluchtend ausgerichtet sind. Die aneinander angrenzenden Stirnwandabschnitte benachbarter Module können alsdann miteinander oder zueinander fixiert oder verbunden werden, sodass sich ein länglicher schichtweiser Aufbau der Gebäudewand ergibt.

Hiernach können mehrere Lagen weiterer Wandmodule auf den bereits positionierten oder ausgerichteten unteren Wandmodulen angeordnet werden, bis eine Gebäudewand in geforderter Höhe und Breite errichtet ist.

Da das Verfahren auf der Bereitstellung und der bestimmungsgemäßen Verwendung der zuvor beschriebenen Wandmodule beruht, gelten sämtliche im Hinblick auf die Wandmodule und das Wandsystem beschriebenen Merkmale, Vorteile und Anwendungsmöglichkeiten sowie Wirkungen auch gleichermaßen für das Verfahren; und umgekehrt.

### Kurzbeschreibung der Figuren

Weitere Ziele, Merkmale sowie vorteilhafte Anwendungsmöglichkeiten des Wandmoduls, des Wandsystems und des Verfahrens zur Errichtung einer Gebäudewand werden in der nachfolgenden Beschreibung eines Ausführungsbeispiels unter Bezugnahme auf die Figuren erläutert. Hierbei zeigen:
- Fig. 1: eine perspektivische Darstellung eines Beispiels eines Wandmoduls,
- Fig. 2: ein Bodenprofil für ein Wandsystem,
- Fig. 3: ein Abschlussstück für das Wandsystem,
- Fig. 4: eine Anordnung mehrerer Wandmodule zur Errichtung einer Gebäudewand,
- Fig. 5: eine Darstellung gemäß Fig. 4 jedoch mit einem Bodenprofil,
- Fig. 6: eine Seitenansicht des Wandmoduls,
- Fig. 7: eine um 90° gedrehte Seitenansicht des Wandmoduls,
- Fig. 8: eine Draufsicht auf das Wandmodul von oben,
- Fig. 9: eine schematische Darstellung der Anordnung mehrerer Wandmodule, bzw. eines Wandsystems in Bezug auf eine Boden- oder Geschossstruktur und
- Fig. 10: einen vergrößerten Ausschnitt eines Teilbereichs der Wand gemäß Fig. 9.

### Detaillierte Beschreibung

Das in den Figuren 1 bis 10 gezeigte Wandmodul 10 weist eine Seitenwandstruktur 11 mit mehreren jeweils eben ausgestalteten Seitenwandabschnitten 14, 18 und dazwischenliegenden Stirnwandabschnitten 12, 16 auf. Die Seitenwandstruktur 11 ist von kubischer Gestalt. Die einzelnen Wandabschnitte, sind jeweils von einer Wandplatte gebildet. Mithin ist der Stirnwandabschnitt 12 von einer Wandplatte 32 gebildet. Der Seitenwandabschnitt 14 ist von einer Wandplatte 34 gebildet. Der Stirnwandabschnitt 16 ist von einer Wandplatte 36 gebildet und der Seitenwandabschnitt 18 ist von einer weiteren Wandplatte 38 gebildet.

Die Seitenwandstruktur 11 umfasst im vorliegend gezeigten Ausführungsbeispiel insgesamt vier Seitenwandecken 31, welche durch stumpfes Stoßen der jeweils einander zugewandten Enden der einzelnen Wandplatten 32, 34, 36, 38 gebildet werden. Die vertikale Erstreckung der einzelnen Seitenwandabschnitte 14, 18 und Stirnwandabschnitte 16, 18 ist im Wesentlichen identisch, sodass die von den einzelnen Wandabschnitten gebildete Seitenwandstruktur 11 einen im Wesentlichen in einer Ebene liegenden oberen Seitenrand 13 und einen gegenüberliegenden unteren Seitenrand 17 aufweist.

Die einzelnen Wandplatten 32, 34, 36, 38 sind als geschlossene Wandplatten ausgestaltet. Das Wandmodul 10 ist boden- als auch deckelfrei ausgestaltet. D.h. es ist in Vertikalrichtung offen und weist lediglich die Seitenwandstruktur 11 sowie eine die Seitenwandstruktur 11 mechanisch stabilisierende Trägerstruktur 20 auf. Die Trägerstruktur 20, welcher strukturell mit der Seitenwandstruktur 11 verbunden oder gekoppelt ist, umfasst einzelne Träger 21, 22, 23, 24. Die einzelnen Träger 21, 22, 23 24 können jeweils als Balken 25 mit einem oberen Längsende 26 und mit einem gegenüberliegenden Längsende 27 ausgestaltet sein.

Die Längsenden 26, 27 zeichnen sich durch planare Flächen etwa durch planare Stirnflächen 28, 29 aus, wobei die Ausrichtung der Stirnflächen 28, 29 nicht zwingend planar oder parallel zur Ebene des oberen Seitenrands 13 oder des unteren Seitenrands 17 ausgestaltet sein muss. Mithin und im gezeigten Ausführungsbeispiel weist das obere Längsende 26 eine planare oder ebenen Stirnfläche 28 auf. Das untere Längsende 27 weist eine komplementär hierzu ausgestaltete ebenfalls planare untere Stirnfläche 29 auf.

Die einzelnen Träger 21, 22, 23, 24 können untereinander unverbunden sein. D.h. die einzelnen Träger 21, 22, 23, 24 müssen nicht unmittelbar miteinander verbunden oder mechanisch gekoppelt sein. Mithin ist vorgesehen, dass die einzelnen Träger 21, 22, 23, 24 jeweils als Vierkantprofil 30, beispielsweise als Kantholz ausgestaltet sind. Sie können gleiche Längen aufweisen und können insbesondere innenseitig in den jeweiligen Seitenwandecken 31 angeordnet sein. Die einzelnen Träger 21, 22, 23, 24 können, wie insbesondere in Fig. 8 gezeigt, beispielsweise mit einer ersten Profilseite 42 an einer Innenseite 40 eines zweiten Wandabschnitts 14 anliegen. Eine weitere Profilseite 44 des Trägers 23 kann beispielsweise an einer Innenseite 41 eines Stirnwandabschnitts 16 angeordnet sein.

Durch die Anordnung der einzelnen Träger 21, 22, 23, 24 in oder an den Innenseiten der Seitenwandecken 31 können die an die Seitenwandecken 31 angrenzenden Bereiche des Seitenwandstruktur 11, mithin die jeweiligen Wandplatten 32, 34, 36, 38 strukturell miteinander verbunden werden. Beispielsweise kann der Stirnwandabschnitt 16 über den Träger 23 mit dem Seitenwandabschnitt 14 verbunden sein. Das gegenüberliegende Ende des Seitenwandabschnitts 14 kann mittels oder über den Träger 22 mit dem weiteren Stirnwandabschnitt 12 verbunden sein.

Ein gegenüberliegendes Ende des Stirnwandabschnitts 12 kann über den Träger 21 mit dem Seitenwandabschnitt 18 verbunden sein und jener Seitenwandabschnitt 18 kann gegenüberliegend, d.h. an den gegenüberliegenden Außenrand über einen weiteren Träger 24 wiederum mit dem Stirnwandabschnitt 16 verbunden sein. In den Seitenwandecken 31 können die einzelnen Wandplatten 32, 34, 36, 38 unter Einhaltung jeweils einer Fuge 33, 35, 37, 39 zueinander angeordnet sein. Auf diese Art und Weise kann beispielsweise eine Schallentkopplung der stirnseitigen Wandplatten 32, 36 von den längsseitigen Wandplatten 34, 38 erfolgen.

Ferner ermöglichen die Fugen 33, 35, 37, 39 die Anordnung und Aufnahme von passend hierzu ausgestalteten Federprofilen (nicht gezeigt), die bei einer stirnseitig angrenzenden Anordnung von zumindest zwei Wandmodulen den Zwischenraum zwischen den Wandmodulen überbrücken und so einen luft- bzw. strömungsdichte Verbindung zwischen den ansonsten stumpf und plan aneinander stoßenden Stirnwandseiten 12, 16 benachbarter Wandmodulen 10, 10' ermöglichen. Zudem sorgen die eingeschobenen Federprofile bei einer Anordnung mehrerer Wandmodule zur Errichtung einer Gebäudewand auch für eine Planebenheit der Wandmodule.

Der Seitenwandabschnitt 14 kann als außenliegender Seitenwandabschnitt ausgestaltet sein. Er kann insbesondere wasserdampfdurchlässig, bzw. diffusionsoffen ausgestaltet sein.

Der gegenüberliegende Seitenwandabschnitt 18 und/oder die Stirnwandabschnitte 12, 16 können hingegen eine Wasserdampfsperre aufweisen.

Wie insbesondere aus einer Zusammenschau der Figuren 1 und 6 hervorgeht, steht eines vom ersten Längsende 26 und zweitem Längsende 27 eines jeden Trägers 21, 22, 23, 24 unter Bildung eines Fortsatzes 55 von einem unteren Seitenrand 17 der Seitenwandstruktur 11 hervor. Das gegenüberliegende Längsende, vorliegend das obere Längsende 26 ist ferner in einer Trägeraufnahme 50 um einen vorgegebenen Versatz vom anderen, d.h. vom oberen Seitenrand 13 zurückversetzt im von der Seitenwandstruktur 11 begrenzten Hohlraum 15 angeordnet.

Eine Längserstreckung L des Fortsatzes 55 ist hierbei um ein vorgegebenes Maß größer als der Versatz V. Auf diese Art und Weise kann bei einem Übereinanderstapeln mehrerer Wandmodule 10, 10', 10" erreicht werden, dass beispielsweise die vom unteren Seitenrand 17 hervorstehenden Fortsätze 55 der Träger 21, 22, 23, 24 komplementär in hierzu komplementär ausgestaltete Trägeraufnahmen 50 im darunterliegenden Wandmodul 10 eingesetzt werden.

Dadurch dass die Längserstreckung L der Fortsätze 55 um ein vorgegebenes Maß, nämlich um ein Spaltmaß größer ist als der vorgegebene Versatz V kann zwischen den übereinander zu liegenkommenden Seitenwandstrukturen 11 von übereinander angeordneten Wandmodulen 10, 10' ein definierter Spalt 68 zwischen dem oberen Seitenrand 13 des unteren Wandmoduls 10 und dem unteren Seitenrand 17 des oberen Wandmoduls 10' gebildet werden.

D.h. in einer Stapelkonfiguration, in welcher ein zweites Wandmodul 10' auf dem ersten Wandmodul 10 angeordnet ist, kommen die Seitenwandstrukturen 11 nicht miteinander in Berührung, bzw. sie sind nicht lastübertragend miteinander gekoppelt. Der mechanische Lastabtrag und die mechanische Belastung, etwa zum Tragen des Eigengewichts der obenliegenden Wandmodule erfolgt ausschließlich oder überwiegend über die Übereinandergestapelten Träger 21, 22, 23, 24, die mit ihren jeweiligen Stirnfläche 28, 29 sich aufeinander abstützen.

Wie insbesondere in Fig. 10 gezeigt können die einzelnen Wandplatten 34, 38 aber auch die Wandplatten 32, 36 im Bereich hierfür vorgesehener Befestigungsstellen 52, 53 mit den innen liegenden Trägern 21, 22, 23, 24 verbunden sein. Sie können beispielsweise im Bereich der Befestigungsstelle 53 mit den innen liegenden Trägern 21, 22, 23, 24 verschraubt sein. Die Wandplatten 34, 38 können beispielsweise im Bereich einer Befestigungsstelle 53 mit den hieran angrenzenden Trägern, etwa mit dem Träger 22 verbunden sein. Die stirnseitigen Wandplatten 32, 36, vorliegend die Wandplatte 32 kann im Bereich einer weiteren Befestigungsstelle 52 mit demselben Träger 22 strukturell verbunden sein.

Die Befestigungsstellen 52, 53 können Schraubenlöcher sein oder Befestigungsstellen definieren, welche sich für eine Schraubverbindung mit der jeweils hieran anliegenden Wandplatte 32, 34, 36, 38 eignen. Wie insbesondere in Fig. 10 gezeigt, verlaufen die Befestigungsstellen 52, 53 unter einem vorgegebenen Winkel zueinander. Sie können insbesondere senkrecht zueinander ausgerichtet sein. Für einen besseren Halt und für eine bessere Fixierung sowie für eine geringere mechanische Belastung der Träger 21, 22, 23, 24 können die Befestigungsstellen 52, 53 in Längsrichtung der Träger 21, 22, 23, 24 voneinander versetzt sein.

Die weitere und in Fig. 10 dargestellte Befestigungsstelle 51 dient dazu, übereinandergestapelte Wandmodulen 10, 10', 10" miteinander zu verbinden oder zu fixieren. Hier kann beispielsweise in der Wandplatte 12 eine Schrauböffnung oder Durchgangsöffnung als Befestigungsstelle 51 vorgesehen sein, welche innenseitig der Seitenwandstruktur 11 im Bereich der Trägeraufnahme 50 endet. In der in Fig. 10 gezeigten Montagekonfiguration gelangt ein unteres Längsende 27 eines Trägers weiteren Wandmoduls 10" in der obenliegenden Trägeraufnahme 50 eines darunter angeordneten unteren Wandmoduls 10' zu liegen. Die Befestigungsstelle 51 kann insbesondere für ein gesondertes und in Fig. 8 angedeutetes Befestigungselement 78 ausgestaltet oder vorgesehen sein, welches z.B. als Schraube ausgebildet und mit dem Stirnwandabschnitt 12 des ersten Moduls 10 und mit einem in dessen Trägeraufnahme 50 zu liegen kommenden Fortsatz 55 des zweiten Moduls 10' in Eingriff bringbar, bzw. verschraubbar ist.

Indem nun eine Schraube oder dergleichen Befestigungselement im Bereich der Befestigungsstelle 51 und in etwa entlang der Flächennormalen durch den Stirnwandabschnitt 12, bzw. durch die Wandplatte 32 geschraubt wird kann eine unmittelbare wechselseitige Verbindung zwischen dem unteren Wandmodul 10 und dem oberen Wandmodul 10' gebildet werden.

Die Stirnwände 12, 16 der z.B. in den Figuren 4 und 5 nebeneinander und auf gleicher Höhe angeordneter Module 10 10" können ebenfalls mit gesonderten Befestigungselementen 79, welche die aneinander angrenzenden Stirnwandabschnitte 12, 16 zumindest teilweise durchsetzen, zueinander oder miteinander fixiert und befestigt werden.

Wie insbesondere in den Darstellungen gemäß der Figuren 1 und 6 sowie 10 gezeigt, weisen die Wandplatten 34, 38 der Seitenwandabschnitte 14, 18 jeweils am oberen Seitenrand 13 eine längserstreckte Nut 43 und gegenüberliegend am unteren Seitenrand 17 eine weitere Nut 47 auf, die sich jeweils über die gesamte Längserstreckung des oberen und des unteren Seitenrands 13, 17 erstrecken. Jene Nuten 43, 47 sind zur Aufnahme eines Federprofils 48 vorgesehen und ausgebildet.

Das Federprofil 48 weist in Einführrichtung in die Nut 43, 47 und senkrecht zur Längserstreckung der jeweiligen Nuten 43, 47 eine Profilerstreckung auf, die kleiner ist als die Hälfte der jeweiligen Nuttiefe. Mit anderen Worten und falls die Nuten 43, 47 eine unterschiedliche Nuttiefe aufweisen sollten, ist die Profilerstreckung des Federprofils 48 kleiner oder kürzer als die Summe der Nuttiefen der beiden in der gezeigten Endmontagekonfiguration fluchtend übereinander zu liegenkommenden Nuten 43, 47. Auf diese Art und Weise kann erreicht werden, dass mittels des Federprofil 48 der zwischen den übereinanderliegenden Seitenwandabschnitten 11 gebildeten Spalt 68 effektiv verschlossen wird ohne hierbei jedoch eine mechanisch lastübertragende Verbindung zwischen den fluchtend übereinander zu liegen kommenden Seitenwandabschnitte 11 übereinander angeordneter erster und zweiter Wandmodule 10, 10' zu bilden.

Zur Bildung einer Gebäudewand 5 sind mehrere der hier gezeigten Wandmodul 10, 10', 10" zum einen übereinander zu stapeln wie beispielsweise in Fig. 9 gezeigt. Ferner, und zum anderen sind mehrere solcher Wandsysteme 1 aus Wandmodulen 10, 10', 10" nebeneinander zu platzieren. Dadurch dass die einzelnen Module 10, 10', 10" bodenlos ausgestaltet sind, ergeben sich säulenartige Hohlkörper, die beispielsweise mit einem Füllstoff, etwa Dämmmaterial von oben be- oder verfüllbar sind.

Die Gebäudewand 5 kann, im Bedarfsfall, auch aus mehreren einzelnen Modulen 10', 10", 10‴ als in den Figuren 4 oder 5 gezeigt, gebildet sein oder im Wesentlichen hieraus bestehen. Die Anzahl der übereinander gestapelten Wandmodule 10, 10', 10" kann, je nach gewünschter Wandhöhe, entsprechend variiert werden.

Nach unten kann die Gebäudewand 5 mit einem Bodenprofil 60 versehen sein, welches komplementär zur geometrischen Ausgestaltung des unteren Seitenrands 17 des Wandmoduls 10 ausgebildet ist. Im vorliegenden Ausführungsbeispiel und wenn beispielsweise die Wandmodule 10, 10', 10" nach unten von dem unteren Seitenrand 17 hervorstehende Fortsätze 55 aufweisen, kann das Bodenprofil 60 eine Trägerauflage 61 und einen von der Trägerauflage erhabenen Sockelabschnitt 62 aufweisen, sodass der Sockelabschnitt 62 quer zur Längsrichtung des Bodenprofils 60 betrachtet zwischen den nach unten ragenden Fortsätzen 55 der an den Stirnwandabschnitten 12, 16 voneinander beabstandeten Trägern 21, 22, bzw. 23, 24 zu liegen kommt. Auf diese Art und Weise kann die Stirnseite der so gebildeten Gebäudewand 5 oder des so gebildeten Wandsystems 1 in Längsrichtung verschlossen werden.

Wie ferner in Fig. 9 gezeigt, kann das Bodenprofil 60 bauseits auf einem Sockelabschnitt 66 einer Boden- oder Geschossstruktur 64 eines Gebäudes angeordnet sein und ein definiertes Interface für die Anordnung und Befestigung eines Wandsystems 1, bzw. einer hiervon gebildeten Gebäudewand 5 auf oder an der Boden- oder Geschossstruktur 64 ermöglichen.

Das obere Wandmodul 10' eines Wandsystems 1 oder einer Gebäudewand 5 kann ferner mit einem Abschlussstück 70 gemäß Fig. 3 versehen sein. Das Abschlussstück 70 kann einen Deckelabschnitt 71 aufweisen, welcher eine Geometrie oder Fläche aufweist, die im Wesentlichen der Querschnittsgeometrie der Seitenwandstruktur 11 entspricht. Innenseitig kann der Deckelabschnitt 71, welcher zum Beispiel als ebene Platte ausgestaltet sein kann, randseitig nach unten ragende Fortsätze 75 aufweisen, die in die hierzu komplementär ausgestalteten Trägeraufnahmen 50 des oben liegenden oder obersten Wandmoduls 10" einsetzbar sind.

Ferner kann am oder entlang des Außenrandes, mithin an den gegenüberliegenden Deckelrändern 72, 73 jeweils eine nach unten ragende Nut 74 ausgestaltet sein, die komplementär zur Nut 43 des obersten Wandmoduls 10" ausgebildet und zur Aufnahme eines weiteren, hier nicht explizit gezeigten Federprofils 48 ausgebildet ist.

Auf diese Art und Weise kann die Gebäudewand 5 winddicht verschlossen werden. Die einzelnen Wandmodule 10, 10', 10" können beispielsweise in den Abschnitten 12, 16 jeweils eine oberhalb des geometrischen Schwerpunkts des jeweiligen Wandmoduls 10 liegendes Griffloch 45 aufweisen, welches die Handhabung der einzelnen Wandmodule 10 zur Errichtung der Gebäudewand 5 vereinfacht.

### Bezugszeichenliste

- 1: Wandsystem
- 5: Gebäudewand
- 10: Wandmodul
- 11: Seitenwandstruktur
- 12: Stirnwandabschnitt
- 13: Seitenrand
- 14: Seitenwandabschnitt
- 15: Hohlraum
- 16: Stirnwandabschnitt
- 17: Seitenrand
- 18: Seitenwandabschnitt
- 20: Trägerstruktur
- 21: Träger
- 22: Träger
- 23: Träger
- 24: Träger
- 25: Balken
- 26: Längsende
- 27: Längsende
- 28: Stirnfläche
- 29: Stirnfläche
- 30: Vierkantprofil
- 31: Seitenwandecke
- 32: Wandplatte
- 33: Fuge
- 34: Wandplatte
- 35: Fuge
- 36: Wandplatte
- 37: Fuge
- 38: Wandplatte
- 39: Fuge
- 40: Innenseite
- 41: Innenseite
- 42: Profilseite
- 43: Nut
- 44: Profilseite
- 45: Griffloch
- 47: Nut
- 48: Federprofil
- 50: Trägeraufnahme
- 51: Befestigungsstelle
- 52: Befestigungsstelle
- 53: Befestigungsstelle
- 55: Fortsatz
- 60: Bodenprofil
- 61: Trägerauflage
- 62: Sockelabschnitt
- 64: Boden- oder Geschossstruktur
- 66: Sockelabschnitt
- 68: Spalt
- 70: Abschlussstück
- 71: Deckelabschnitt
- 72: Rand
- 73: Deckelwand
- 74: Nut
- 75: Fortsatz
- 78: Befestigungselement
- 79: Befestigungselement

## Patentansprüche

1. Wandmodul (10) zur Errichtung einer Gebäudewand (5), wobei das Wandmodul (10) folgendes umfasst:
- eine Seitenwandstruktur (11), welche einen Hohlraum (15) in einer Umfangsrichtung begrenzt und welche einen oberen Seitenrand (13) und einen gegenüberliegenden unteren Seitenrand (17) aufweist,
- eine mit der Seitenwandstruktur (11) strukturell verbundene Trägerstruktur (20) mit zumindest einem längserstreckten Träger (21, 22, 23, 24), welcher ein erstes Längsende (26) und ein gegenüberliegendes zweites Längsende (27) aufweist,
- wobei eines von erstem Längsende (26) und zweitem Längsende (27) unter Bildung eines Fortsatzes (55) von einem vom oberen Seitenrand (13) oder unteren Seitenrand (17) hervorsteht,
- wobei das andere von erstem Längsende (26) und zweitem Längsende (27) unter Bildung einer Trägeraufnahme (50) um einen vorgegebenen Versatz vom anderen vom oberen Seitenrand (13) oder unteren Seitenrand (17) zurückversetzt im Hohlraum (15) angeordnet ist und
- wobei eine Längserstreckung (L) des Fortsatzes (55) um ein vorgegebenes Maß größer ist, als der vorgegebene Versatz (V).

2. Wandmodul (10) nach Anspruch 1, wobei die Seitenwandstruktur (11) mehrere ebene Wandplatten (32, 34, 36, 38) aufweist, die unter Bildung des in Umfangsrichtung geschlossenen Hohlraums (15) und unter Bildung zumindest dreier Seitenwandecken (31) aneinander angrenzen.

3. Wandmodul (10) nach Anspruch 2, wobei der zumindest eine längserstreckte Träger (21, 22, 23, 24) innenseitig an eine von zwei aneinander angrenzenden ebenen Wandplatten (32, 34, 36, 38) gebildete Seitenwandecke (31) angrenzt, und wobei die die Seitenwandecke (31) eingrenzenden Wandplatten (32, 34, 36, 38) über den längserstreckten Träger (21, 22, 33, 24) miteinander verbunden sind.

4. Wandmodul (10) nach Anspruch 2 oder 3, wobei diejenigen ebenen Wandplatten (32, 34, 36, 38), welche eine Seitenwandecke (31) bilden, im Bereich der jeweiligen Seitenwandecke (31) unter Bildung einer die Seitenwandstruktur (11) durchsetzenden Fuge (33, 35, 37, 39) beabstandet zueinander angeordnet sind.

5. Wandmodul (10) nach einem der vorhergehenden Ansprüche, wobei die Seitenwandstruktur (20) zumindest abschnittsweise in zumindest einem von oberem Seitenrand (13) und unterem Seitenrand (17) eine längserstreckte Nut (43, 47) mit einer vorgegebenen Nuttiefe aufweist.

6. Wandmodul (10) nach Anspruch 5, ferner umfassend ein Federprofil (48), welches in die längserstreckte Nut (43, 47) einsetzbar ist, und welches in Einführrichtung in die längserstreckte Nut (43, 47) und senkrecht zur Profilrichtung eine Einführ-Profilerstreckung aufweist, die kleiner ist als die zweifache Nuttiefe.

7. Wandmodul (10) nach einem der vorhergehenden Ansprüche, wobei die Seitenwandstruktur (11) einen in Bezug auf die Gebäudewand (5) einen außenseitigen Seitenwandabschnitt (18) und einen gegenüberliegenden innenseitigen Seitenwandabschnitt (14) sowie an den Längsenden von außenseitigem Seitenwandabschnitt (14) und innenseitigem Seitenwandabschnitt (18) jeweils einen den Hohlraum (15) begrenzenden Stirnwandabschnitt (12, 16) aufweist.

8. Wandmodul (10) nach Anspruch 7, wobei der außenseitige Seitenwandabschnitt (14) aus einem diffusionsoffenen Material gefertigt ist.

9. Wandmodul (10) nach Anspruch 7 oder 8, wobei der innenseitige Seitenwandabschnitt (18) und/oder die Stirnwandabschnitte (12, 16) wasserdampfsperrend und/oder wasserdampfundurchlässig ausgestaltet sind.

10. Wandmodul (10) nach einem der vorhergehenden Ansprüche, wobei in der Seitenwandstruktur (11) zumindest ein die Seitenwandstruktur (11) durchsetzendes Griffloch (45) ausgebildet ist.

11. Wandsystem (1) zur Errichtung einer Gebäudewand (5) umfassend mehrere Wandmodule (10, 10', 10", 10‴) nach einem der vorhergehenden Patentansprüche, wobei ein zweites Wandmodul (10') auf einem erstem Wandmodul (10) derart stapelbar ist, dass der Fortsatz (55) der Trägerstruktur (20) von einem von erstem oder zweitem Wandmodul (10, 10`) in einer Trägeraufnahme (50) des anderen von erstem oder zweitem Wandmodul (10, 10`) zu liegen kommt.

12. Wandsystem (1) nach Anspruch 11, wobei in einer Stapelkonfiguration, in welcher das zweite Wandmodul (10') auf dem ersten Wandmodul (10) angeordnet oder gestapelt ist, der untere Seitenrand (17) der Seitenwandstruktur (11) des zweiten Wandmoduls (10') unter Einhaltung eines Spalts (68) vom oberen Seitenrand (13) des ersten Wandmoduls (10) beabstandet ist.

13. Wandsystem (1) nach Anspruch 11 oder 12, wobei der Fortsatz (55) einer Trägerstruktur (20) von erstem oder zweitem Wandmodul (10, 10') im Bereich der Trägeraufnahme (50) des anderen von erstem oder zweitem Wandmodul (10, 10') mittels eines gesonderten Befestigungselements (78) befestigt und/oder fixiert ist.

14. Wandsystem (1) nach einem der vorhergehenden Ansprüche 11 bis 13, wobei horizontal aneinander angrenzende Seitenwandstrukturen (11) nebeneinander angeordneter Wandmodule (10, 10', 10") im Bereich unmittelbar aneinander angrenzender Stirnwandabschnitte (12, 16) mittels eines die aneinander angrenzenden Stirnwandabschnitte (12, 16) zumindest bereichsweise durchsetzenden Befestigungselements (79) strukturell miteinander verbindbar sind.

15. Verfahren zur Errichtung einer Gebäudewand (5) umfassend die folgenden Schritte:
- Bereitstellen mehrerer Wandmodule (10, 10', 10") nach einem der vorhergehenden Ansprüche 1 bis 10, und
- Stapeln zumindest eines zweiten Wandmoduls (10') auf einem ersten Wandmodul (10).
